# EUROPÄISCHE PATENTSCHRIFT

(11) **EP 2 673 792 B1**
(45) Veröffentlichungstag und Bekanntmachung des Hinweises auf die Patenterteilung: **29.03.2017**
(21) Anmeldenummer: 12704231.5
(22) Anmeldetag: 08.02.2012
(51) Int. Cl.: H01H 19/04, G05G 1/12

(54) **ELEKTRISCHER SCHALTER**
ELECTRICAL SWITCH
INTERRUPTEUR ÉLECTRIQUE

(30) Priorität: 08.02.2011 DE 102011010690
(43) Veröffentlichungstag der Anmeldung: 18.12.2013
(73) Patentinhaber: Marquardt Mechatronik GmbH, 78604 Rietheim-Weilheim (DE)
(72) Erfinder: STRAUB, Otto, 78056 VS-Weigheim (DE); FISCHINGER, Tobias, 78628 Rottweil (DE); VOLK, Sebastian, 78052 Villingen-Schwenningen (DE)
(74) Vertreter: Otten, Roth, Dobler & Partner mbB Patentanwälte
(86) Internationale Anmeldenummer: PCT/EP2012/000567
(87) Internationale Veröffentlichungsnummer: WO 2012/107220

(56) Entgegenhaltungen:
- EP-A1- 0 673 047
- EP-A2- 1 324 460
- DE-A1- 1 415 591
- US-A1- 2001 014 027

## Beschreibung

Die Erfindung betrifft einen elektrischen Schalter nach dem Oberbegriff des Patentanspruchs 1.

Solche elektrischen Schalter dienen zum Ein- und/oder Ausschalten von elektrischen Geräten durch eine manuelle Druckbetätigung eines Benutzers. Insbesondere werden diese Druckschalter beispielsweise in der Hausgeräteindustrie für Haushaltsgeräte, wie Kaffeemaschinen, Staubsauger o. dgl., für Geräte in der Unterhaltungsindustrie etc, eingesetzt.

Ein derartiger elektrischer Schalter kann ein Gehäuse besitzen. Im Gehäuse befindet sich ein Kontaktsystem. Aus dem Gehäuse ragt ein bewegliches Betätigungsorgan zum Umschalten des Kontaktsystems zwischen zwei Schaltstellungen, nämlich einer Aus-Schaltstellung und einer Ein-Schaltstellung, heraus. Das Betätigungsorgan steht mit einer Führungskurve in der Art eines Schaltherzens, in die ein als Stift ausgebildetes Rastmittel in Eingriff bringbar ist, in Wirkverbindung, derart dass durch das Zusammenwirken von Rastmittel und Führungskurve das Betätigungsorgan in wenigstens einer der Schaltstellungen arretierbar ist. Insbesondere ist das Betätigungsorgan in der Ein-Schaltstellung eingerastet beziehungsweise verriegelt, womit der Schalter nach dem Einschalten in der Ein-Schaltstellung verbleibt. Allerdings ist dieser Schalter lediglich durch erneutes manuelles Betätigen des Betätigungsorgans ausschaltbar.

Ein solcher Schalter ist auch aus der US 2001/0014027 A1 bekannt. Zusätzlich ist bei diesem Schalter ein auf das Kontaktsystem einwirkendes Bewegungsmittel vorgesehen, so dass das Kontaktsystem aus der einen arretierbaren Schaltstellung in die andere Schaltstellung nichtmanuell schaltbar ist.

Der Erfindung liegt die Aufgabe zugrunde, einen weiteren Schalter zu entwickeln, der nichtmanuell von der arretierbaren Schaltstellung in die andere Schaltstellung schaltbar ist. Insbesondere soll ein solcher Druckschalter sowohl mechanisch, also manuell vom Benutzer, als auch elektrisch / elektronisch, also ohne manuelle Einwirkung, entriegelbar sein. Darüber hinaus soll gegebenenfalls in einer Variante der Druckschalter sich mechanisch nur einschalten und elektrisch / elektronisch ausschalten lassen.

Diese Aufgabe wird bei einem gattungsgemäßen elektrischen Schalter durch die kennzeichnenden Merkmale des Anspruchs 1 gelöst.

Beim erfindungsgemäßen elektrischen Schalter ist das Rastmittel mittels des Bewegungsmittels in und/oder außer Eingriff mit der Führungskurve bewegbar. Dadurch wird das in der arretierten Schaltstellung befindliche Betätigungsorgan entriegelt. Und zwar ist damit der Schalter "elektrisch / elektronisch" zumindest ausschaltbar. Weitere Ausgestaltungen der Erfindung sind Gegenstand der Unteransprüche.

Zum Schutz des Schalters vor schädlichen Einflüssen kann der Schalter zweckmäßigerweise ein Gehäuse aufweisen. Das Kontaktsystem ist im Gehäuse befindlich. Das Betätigungsorgan ragt aus dem Gehäuse. Elektrische Anschlüsse zur Zuführung der elektrischen Spannung für den Schalter ragen aus dem Gehäuse. Das Bewegungsmittel ist im Gehäuse angeordnet.

In besonders einfacher sowie auch kompakter Ausgestaltung kann das Bewegungsmittel aus einem ansteuerbaren Aktor bestehen, derart dass das Rastmittel bei Ansteuerung des Aktors bewegt wird. Bevorzugterweise handelt es sich bei dem Aktor um einen eine Spule aufweisenden Elektromagneten. Das Rastmittel kann in einfacher Art aus einem Stift bestehen, wobei der Stift am in der Spule befindlichen Anker des Elektromagneten angelenkt sein kann. Desweiteren bietet es sich an, dass die Führungskurve beweglich in Querrichtung zur Betätigungsrichtung sowie fest in Betätigungsrichtung des Betätigungsorgans am Betätigungsorgan angeordnet ist. Schließlich kann in kostengünstiger Weise der Stift aus Draht in der Art eines L-förmigen Bügels ausgestaltet sein.

Um ein Elektrogerät nach einer gewissen Zeit, beispielsweise in der sich das Elektrogerät im Standby-Modus befindet, automatisch ausschalten zu können, kann der Schalter eine programmierbare Elektronik, die insbesondere einen Timer umfasst, zur gesteuerten Entriegelung des Betätigungsorgans aus der arretierbaren Schaltstellung aufweisen. Zweckmäßigerweise ist die Elektronik auf einer im Gehäuse befindlichen Leiterplatte angeordnet. Beispielsweise kann dann im Standby der Timer in Gang gesetzt werden, um eine Kaffeemaschine nach einer bestimmten Zeit auszuschalten.

Um die Betätigung des Betätigungsorgans zu detektieren, kann in weiterer Ausgestaltung der Schalter einen zusätzlichen Hilfskontakt aufweisen. Insbesondere detektiert dann der Hilfskontakt die arretierte Schaltstellung des Betätigungsorgans. Desweiteren kann die Führungskurve derart ausgestaltet sein, dass mittels des Betätigungsorgans lediglich ein mechanisches / manuelles Umschalten in die arretierbare Schaltstellung, jedoch kein mechanisches / manuelles Umschalten in die andere Schaltstellung ermöglicht ist. Die elektrische / elektronische Entriegelung des Schalters aus der arretierbaren Schaltstellung wird dann gegebenenfalls über einen weiteren Hilfskontakt eingeleitet.

In einer anderen Ausbildung ist die Führungskurve derart ausgestaltet, dass erst nach zwei- oder auch mehrmaligem manuellen Betätigen des Betätigungsorgans ein mechanisches Umschalten aus der arretierbaren Schaltstellung ermöglicht ist. Hierfür kann im Schaltherz eine zweite Raststellung vorgesehen sein, so dass der Schalter im Ein-Schaltzustand auch in der zweiten Raststellung befindlich ist. Erst aus der zweiten Raststellung ist dann ein manuelles Ausschalten des Schalters möglich. Eine solche Ausbildung ermöglicht somit das Ausschalten des Elektrogeräts auch dann, falls das automatische Ausschalten versagt.

In einer weiteren Ausgestaltung weist der Schalter einen Widerstand in der Art eines Shunts zur Strommessung auf. In kompakter sowie einfacher Ausgestaltung kann der Widerstand mäanderartig in einen Anschluss des Schalters integriert sein. Die Strommessung lässt sich beispielsweise zur Erkennung des Standby-Betriebs für das Elektrogerät verwenden. So kann dann bei einem bestimmten fließenden Strom erkannt werden, dass beispielsweise die Kaffeemaschine im Betrieb ist. In diesem Fall wird die Kaffemaschine nicht abgeschaltet, da diese noch nicht im Standby befindlich ist.

Falls der Schalter beleuchtbar ausgestaltet sein soll, kann der Schalter mit einer Beleuchtung versehen sein. Hierzu kann in üblicher Weise ein Leuchtmittel, wie eine Leuchtdiode, eine Glühlampe, eine Glimmlampe o. dgl., im Gehäuse des Schalters befindlich sein. Zweckmäßigerweise ist das Leuchtmittel auf der Leiterplatte im Gehäuse angeordnet.

Für besonders bevorzugte Ausgestaltungen des erfindungsgemäßen Schalters ist nachfolgendes festzustellen.

Der Druckschalter, der gegebenenfalls eine zusätzliche Beleuchtung aufweist, ist mit einem im Drücker integrierten, beweglichen Schaltherz zum mechanischen Ein- und/oder AusSchalten versehen. Das Schaltherz ist beweglich in Querrichtung zur Betätigungsrichtung, jedoch fest in Betätigungsrichtung angeordnet. Ein Draht in der Form eines L-förmigen Bügels greift in das Schaltherz zur Verriegelung ein. Desweiteren besitzt der Schalter eine integrierte Spule zum elektrischen / elektronischen Entriegeln bzw. Ausschalten des Schalters. Hierzu ist der Draht am Anker der Spule angelenkt, derart dass dieser aus dem Schaltherz herausziehbar ist.

Der Druckschalter ist in einer Variante mit einer integrierten Leiterplatte und einer programmierbaren Elektronik zur gesteuerten Entriegelung, also zum Ausschalten des Schalters versehen. Geht das Elektrogerät, beispielsweise eine Kaffeemaschine, in den Standby-Zustand über, so wird ein Timer in der Elektronik in Gang gesetzt, um die Kaffeemaschine nach einer bestimmten Zeit auszuschalten. Bei dieser Variante mit im Schalter integrierter programmierbarer Elektronik wird also über ein Programm die Dauer bis zum Entriegeln bzw. Ausschalten des Schalters bestimmt. Dabei kann optional der Lastzustand des Schalters erkannt werden.

Der Druckschalter ist in einer weiteren Variante mit einem zusätzlichen Hilfskontakt versehen, der die Betätigung des Drückers detektiert. Bei dieser Variante wird also der mechanische Hilfskontakt beim Betätigen des Drückers aktiviert. Desweiteren besitzt der Druckschalter ein bewegliches Schaltherz zum mechanischen Einschalten des Schalters. Ein mechanisches Ausschalten ist mit diesem dementsprechend ausgeformten Schaltherz nicht möglich. Eine elektrische Ausschaltung des Schalters wird dann über einen Hilfskontakt eingeleitet. Bei dieser Variante wird also durch einmaliges Drücken des Drückers im Ein-Schaltzustand nur der Hilfskontakt geschlossen. Hierdurch wird die Ausschaltung des Schalters elektrisch / elektronisch veranlasst.

In einer weiteren Variante ist der Druckschalter mit einem derartig ausgeformten Schaltherz versehen, dass erst nach zwei- oder mehrmaligem mechanischen Betätigen ein Ausschalten des Schalters ermöglicht ist. Insbesondere besitzt das Schaltherz hierfür eine zweite Raststellung, wobei der Ein-Schaltzustand auch in der zweiten Raststellung erhalten bleibt. Erst aus der zweiten Raststellung ist ein manuelles Ausschalten möglich. Falls das automatische Ausschalten des Schalters versagt verbleibt somit die Möglichkeit des manuellen Ausschaltens. Bei dieser Variante wird also durch ein nochmaliges Drücken des Drückers der Schalter mechanisch ausgeschaltet.

Die mit der Erfindung erzielten Vorteile bestehen insbesondere darin, dass eine kompakte kleine Bauform sowie ein einfacher Aufbau des Schalters durch die integrierte Spule und/oder durch die integrierte Spule mit Elektronik ermöglicht ist. Zur kleinen Bauform trägt weiterhin die integrierte Spule mit Hubmagnet und Schaltdraht als Rastmittel bei, wobei der Schaltdraht in ein im Drücker seitlich verschiebbar gelagertes Schaltherz eingreift sowie mechanisch und/oder elektrisch entriegelt werden kann. Durch Austauschbarkeit des Schaltherzens sind in einfacher Art und Weise auch verschiedene Varianten des Schalters möglich. Verschiedene Anschlussmöglichkeiten ermöglichen auch eine einfache Anpassung des Schalters für verschiedene Einbauvarianten im Elektrogerät.

Durch die Erkennung der Betätigung des Drückers lässt sich eine verzögerte Abschaltung des Gerätes realisieren. Dies bringt beispielsweise Vorteile bei Kaffeemaschinen, bei denen ein Reinigungszyklus initiiert werden kann bevor das Gerät vom Netz getrennt wird. Ebenso vorteilhaft ist dies bei Unterhaltungselektronikgeräten, die erst nach Beendigung einer bestimmten Aktion galvanisch vom Netz getrennt werden. Die elektronische Abschaltung lässt sich optional durch mehrmaliges Drücken des Drückers übergehen. Es sind auch in einfacher Art und Weise verschiedene Ein- und/oder Ausschaltmöglichkeiten für den Schalter realisierbar.

Weiter von Vorteil ist eine deutliche Komfortsteigerung, da durch die Erkennung der Lastzustände der Abschaltzeitpunkt optimal gesetzt werden kann. Zugleich reduziert sich dabei der Standby-Verbrauch für das Elektrogerät, wodurch Energie eingespart wird.

Ausführungsbeispiele der Erfindung mit verschiedenen Weiterbildungen und Ausgestaltungen sind in den Zeichnungen dargestellt und werden im folgenden näher beschrieben. Es zeigen
- Fig. 1: einen elektrischen Schalter in Explosionsdarstellung,
- Fig. 2: einen elektrischen Schalter entsprechend einer weiteren Ausführung in Explosionsdarstellung,
- Fig. 3: einen elektrischen Schalter entsprechend einer nochmals weiteren Ausführung in Explosionsdarstellung und
- Fig. 4: das Betätigungsorgan des Schalters aus Fig. 1 in vergrößerter Darstellung.

In Fig. 1 ist ein elektrischer Schalter 1 in Explosionsdarstellung gezeigt. Der Schalter 1 besitzt ein Gehäuse 2, das aus einem Sockel 3 und einem Deckel 4 besteht. Im Gehäuse 2 befindet sich ein in der Art eines Schnappsystems ausgestaltetes Kontaktsystem 5. Aus dem Gehäuse 2 ragt ein gegen eine Rückstellfeder 11 bewegliches Betätigungsorgan 6 zum manuellen Umschalten des Kontaktsystems 5 zwischen zwei Schaltstellungen heraus. Bei der einen Schaltstellung handelt es sich um die Aus-Schaltstellung und bei der anderen Schaltstellung um die Ein-Schaltstellung des Kontaktsystems 5.

Das Kontaktsystem 5 umfasst einen Festkontakt 7 sowie einen beweglichen Schaltkontakt 8. Der Festkontakt 7 befindet sich an einem elektrischen Anschluss 24. Der Schaltkontakt 8 ist in einem Schneidenlager 27 an einem elektrischen Anschluss 24' beweglich gelagert. Die aus dem Gehäuse 2 herausragenden elektrischen Anschlüsse 24, 24' dienen zur Zuführung der elektrischen Spannung für den Schalter 1. Ein im Gehäuse 2 beweglich gelagerter Schalthebel 9 steht mit dem Betätigungsorgan 6 in Wirkverbindung. Eine Zugfeder 10 ist einerseits am Schalthebel 9 sowie andererseits am Schaltkontakt 8 eingehängt. Dadurch schaltet das Kontaktsystem 5 bei Bewegung des Betätigungsorgans 6 durch den Benutzer und der damit einhergehenden Bewegung des Schalthebels 9 schnappend zwischen der Aus-Schaltstellung, in der der Schaltkontakt 8 an einem Anschlag 12 im Sockel 3 anliegt, sowie der Ein-Schaltstellung, in der der Schaltkontakt 8 am Festkontakt 7 elektrisch kontaktierend anliegt, um.

Das Betätigungsorgan 6 ist in wenigstens einer der Schaltstellungen, und zwar vorliegend in der Ein-Schaltstellung, arretierbar. Hierzu steht das Betätigungsorgan 6 mit einer Führungskurve 13 in der Art eines Schaltherzens in Wirkverbindung. In die Führungskurve 13 greift ein aus einem Stift bestehendes Rastmittel 14 ein, derart dass durch das Zusammenwirken von Stift 14 und Führungskurve 13 das Betätigungsorgan 6 in der Ein-Schaltstellung arretierend bzw. verriegelnd festgehalten ist. Im Gehäuse 2 ist ein Bewegungsmittel 15 für den Stift 14 angeordnet, derart dass der Stift 14 in und/oder außer Eingriff mit der Führungskurve 13 bewegbar ist. Dadurch wird das in der arretierten Schaltstellung befindliche Betätigungsorgan 6 entriegelt und das Kontaktsystem 5 des Schalters 1 wird aus der einen arretierbaren Schaltstellung in die andere Schaltstellung geschaltet, ohne dass hierzu das manuelle Betätigen des Betätigungsorgans 6 durch den Benutzer notwendig ist. Die Entriegelung des Schalters 1 aus der arretierbaren Schaltstellung wird bewirkt, indem der Stift 14 aus der Führungskurve 13 herausgezogen wird, wobei dann aufgrund der Wirkung der Rückstellfeder 11 das Betätigungsorgan 6 zurückgestellt und dabei das Kontaktsystem 5 umgeschaltet wird. Mit anderen Worten ist vorliegend der Schalter 1, der manuell mittels des Betätigungsorgans 6 eingeschaltet ist, zumindest nichtmanuell ausschaltbar.

Um ein nichtmanuelles "elektronisches" Ausschalten zu ermöglichen, besteht das Bewegungsmittel 15 aus einem ansteuerbaren Aktor, welcher den Stift 14 bei entsprechender Ansteuerung bewegt. Bei dem Aktor handelt es sich wiederum um einen eine Spule 16 aufweisenden Elektromagneten. Der Stift 14, der aus Draht in der Art eines L-förmigen Bügels ausgestaltet ist, ist am in der Spule 16 befindlichen Anker 17 des Elektromagneten 15 angelenkt. Der Anker 17 ist mittels einer Druckfeder 23 rückstellbar.

Wie man weiter der Fig. 4 entnehmen kann, ist die Führungskurve 13 in einem Element befindlich, das beweglich in Querrichtung 18 zur Betätigungsrichtung 19 sowie fest in Betätigungsrichtung 19 des Betätigungsorgans 6 am Betätigungsorgan 6 angeordnet ist.

Für das gesteuerte "elektronische" Ausschalten des Schalters 1 durch Entriegelung des Betätigungsorgans 6 kann der Schalter 1 eine programmierbare Elektronik 31, die beispielsweise einen Timer umfasst, aufweisen. Die Elektronik 31 ist auf einer im Gehäuse 2 befindlichen Leiterplatte 20 angeordnet, wie in Fig. 2 zu sehen ist. So kann im Standby-Zustand des Elektrogeräts, an dem sich der Schalter 1 befindet, der Timer in Gang gesetzt werden. Nach einer vorbestimmten Zeit wird dann das Elektrogerät, beispielsweise die Kaffeemaschine elektronisch ausgeschaltet. Um eine einfache Montage der Leiterplatte 20 im Gehäuse 2 zu ermöglichen, ist am Sockel 3 ein weiterer Deckel 4' angeordnet. In Fig. 2 ist noch ein weiterer aus dem Gehäuse 2 herausragender elektrischer Anschluss 21 für einen elektrisch neutralen Leiter zu sehen, der für die Funktion der Elektronik 31 benötigt wird.

Der Schalter 1 kann auch durch externe Ansteuerung ausschaltbar sein. Hierzu weist der Schalter 1 gemäß Fig. 3 einen zusätzlichen Hilfskontakt 29 mit Kontaktbrücke 30 auf. Über den Hilfskontakt 29 mitsamt Kontaktbrücke 30 kann die Betätigung des Betätigungsorgans 6 in die arretierte Schaltstellung und damit die Einschalt-Stellung des Kontaktsystems 5 detektiert werden. Das Kontaktsystem 5 sowie das Bewegungsmittel 15 stehen über Verbindungsstifte 28, welche in Fig. 2 gezeigt sind, mit der Leiterplatte 20 in elektrischer Verbindung. Desweiteren kann das Schaltherz 13 derart ausgestaltet sein, dass mittels des Betätigungsorgans 6 lediglich ein mechanisches bzw. manuelles Umschalten in die arretierbare Schaltstellung, jedoch kein manuelles Umschalten in die andere Schaltstellung ermöglicht ist. Die elektrische bzw. elektronische Entriegelung des Schalters 1 aus der arretierbaren Schaltstellung wird durch entsprechende Ansteuerung über weitere, aus dem Gehäuse 2 herausragende Hilfskontakte 22, welche in Fig. 3 zu sehen sind, eingeleitet.

In einer Erweiterung dieses Konzepts, das jedoch nicht weiter gezeigt ist, kann das Schaltherz 13 derart ausgestaltet sein, dass erst nach zwei- oder mehrmaligem manuellen Betätigen des Betätigungsorgans 6 ein mechanisches Umschalten aus der arretierbaren Schaltstellung, in welcher das Kontaktsystem 5 sich in Einschalt-Stellung befindet, in die entriegelte beziehungsweise nichtarretierte Schaltstellung, in welcher sich das Kontaktsystem 5 in der Ausschalt-Stellung befindet, ermöglicht ist Hierfür weist das Schaltherz 13 eine zweite Raststellung auf, wobei der Ein-Schaltzustand des Kontaktsystems 5 neben der ersten Raststellung auch in der zweiten Raststellung bestehen bleibt. Im Gegensatz zur ersten Raststellung, in der lediglich ein automatisches elektronisches Ausschalten erfolgen kann, ist jedoch erst aus der zweiten Raststellung ein manuelles Ausschalten des Kontaktsystems 5 in den Aus-Schaltzustand mittels des Betätigungsorgans 6 möglich. Die zweite Raststellung dient zum manuellen Ausschalten des Schalters 1, falls beispielsweise im Fehlerfalle das automatische Ausschalten versagt.

Der Schalter 1 kann einen Widerstand in der Art eines Shunts zur Strommessung aufweisen. Wie man weiter der Fig. 2 entnehmen kann, ist der Widerstand 25 mäanderartig im Anschluss 24 des Schalters 1 integriert. Solange über den Anschluss 24 ein bestimmter Strom fließt, welcher mit Hilfe des Widerstands 25 messbar ist, kann der Betrieb des Elektrogeräts detektiert werden. Beispielsweise kann dadurch der Betrieb der Kaffeemaschine detektiert werden, um so ein automatisches Abschalten zu verhindern. Erst wenn sich die Kaffeemaschine im Standby befindet, womit allenfalls ein verringerter Strom über den Anschluss 24 fließt, wird das automatische Ausschalten der Kaffeemaschine ausgelöst. Schließlich ist der Schalter 1 mit einer Beleuchtung versehen, wozu eine Leuchtdiode 26 auf der Leiterplatte 20 befindlich ist.

Die Erfindung ist nicht auf die beschriebenen und dargestellten Ausführungsbeispiele beschränkt. Sie umfasst vielmehr auch alle fachmännischen Weiterbildungen im Rahmen der durch die Patentansprüche definierten Erfindung. So kann ein derartiger elektrischer Schalter 1 nicht nur für Kaffeemaschinen sondern auch in sonstigen Elektrogeräten, bei denen ein automatisches Umschalten ermöglicht sein soll, sowie bei sonstigen Hausgeräten, Gartengeräten, Elektrowerkzeugen o. dgl. Verwendung finden.

### Bezugszeichen-Liste:

- 1:: (elektrischer) Schalter
- 2:: Gehäuse
- 3:: Sockel
- 4,4':: Deckel
- 5:: Kontaktsystem
- 6:: Betätigungsorgan
- 7:: Festkontakt
- 8:: Schaltkontakt
- 9:: Schalthebel
- 10:: Zugfeder (für Kontaktsystem)
- 11:: Rückstellfeder (für Betätigungsorgan)
- 12:: Anschlag
- 13:: Führungskurve / Schaltherz
- 14:: Rastmittel / Stift
- 15:: Bewegungsmittel / Elektromagnet
- 16:: Spule
- 17:: Anker
- 18:: Querrichtung
- 19:: Betätigungsrichtung
- 20:: Leiterplatte
- 21:: (elektrischer) Anschluss
- 22:: Hilfskontakt
- 23:: Druckfeder (für Anker)
- 24,24':: (elektrischer) Anschluss
- 25:: Widerstand
- 26:: Leuchtdiode
- 27:: Schneidenlager
- 28:: Verbindungsstift
- 29:: (zusätzlicher) Hilfskontakt
- 30:: Kontaktbrücke
- 31:: Elektronik

## Patentansprüche

1. Elektrischer Schalter mit einem Kontaktsystem (5) sowie mit einem beweglichen Betätigungsorgan (6) zum Umschalten des Kontaktsystems (5) zwischen zwei Schaltstellungen, wobei das Betätigungsorgan (6) mit einer Führungskurve (13) in der Art eines Schaltherzens in Wirkverbindung steht und ein Rastmittel (14) in Eingriff mit der Führungskurve (13) bringbar ist, derart dass durch das Zusammenwirken von Rastmittel (14) und Führungskurve (13) das Betätigungsorgan (6) in wenigstens einer der Schaltstellungen arretierbar ist, und wobei ein Bewegungsmittel (15) vorgesehen ist, derart dass das Kontaktsystem (5) aus der einen arretierbaren Schaltstellung in die andere Schaltstellung schaltbar ist, **dadurch gekennzeichnet, dass** das Rastmittel (14) mittels des Bewegungsmittels (15) in und/oder außer Eingriff mit der Führungskurve (13) bewegbar ist, derart dass das in der arretierten Schaltstellung befindliche Betätigungsorgan (6) entriegelt wird.

2. Elektrischer Schalter nach Anspruch 1, **dadurch gekennzeichnet, dass** der Schalter (1) ein Gehäuse (2) aufweist, dass vorzugsweise das Kontaktsystem (5) im Gehäuse (2) befindlich ist, dass weiter vorzugsweise das Betätigungsorgan (6) aus dem Gehäuse (2) ragt, dass noch weiter vorzugsweise elektrische Anschlüsse (24, 24') zur Zuführung der elektrischen Spannung für den Schalter (1) aus dem Gehäuse (2) ragen, und dass nochmals weiter vorzugsweise das Bewegungsmittel (15) im Gehäuse (2) angeordnet ist.

3. Elektrischer Schalter nach Anspruch 1 oder 2, **dadurch gekennzeichnet, dass** das Bewegungsmittel (15) aus einem ansteuerbaren Aktor besteht, derart dass das Rastmittel (14) bei Ansteuerung des Aktors bewegt wird, und dass es sich vorzugsweise bei dem Aktor um einen eine Spule (16) aufweisenden Elektromagneten (15) handelt.

4. Elektrischer Schalter nach Anspruch 1, 2 oder 3, **dadurch gekennzeichnet, dass** das Rastmittel (14) aus einem Stift besteht, wobei insbesondere der Stift (14) am in der Spule (16) befindlichen Anker (17) des Elektromagneten (15) angelenkt ist, dass vorzugsweise die Führungskurve (13) beweglich in Querrichtung (18) zur Betätigungsrichtung (19) sowie fest in Betätigungsrichtung (19) des Betätigungsorgans (6) am Betätigungsorgan (6) angeordnet ist, und dass weiter vorzugsweise der Stift (14) aus Draht in der Art eines L-förmigen Bügels ausgestaltet ist.

5. Elektrischer Schalter nach einem der Ansprüche 1 bis 4, **dadurch gekennzeichnet, dass** der Schalter (1) eine programmierbarer Elektronik (31), die insbesondere einen Timer umfasst, zur gesteuerten Entriegelung des Betätigungsorgans (6) aus der arretierbaren Schaltstellung aufweist, und dass vorzugsweise die Elektronik (31) auf einer im Gehäuse (2) befindlichen Leiterplatte (20) angeordnet ist.

6. Elektrischer Schalter nach einem der Ansprüche 1 bis 5, **dadurch gekennzeichnet, dass** der Schalter (1) einen zusätzlichen Hilfskontakt (29) aufweist, wobei der Hilfskontakt (29) die Betätigung des Betätigungsorgans (6), insbesondere in die arretierte Schaltstellung, detektiert, dass vorzugsweise die Führungskurve (13) derart ausgestaltet ist, dass mittels des Betätigungsorgans (6) lediglich ein Umschalten in die arretierbare Schaltstellung und kein Umschalten in die andere Schaltstellung ermöglicht ist, und dass weiter vorzugsweise die Entriegelung des Schalters (1) aus der arretierbaren Schaltstellung über einen Hilfskontakt (22) eingeleitet wird.

7. Elektrischer Schalter nach einem der Ansprüche 1 bis 6, **dadurch gekennzeichnet, dass** die Führungskurve (13) eine zweite Raststellung aufweist, derart dass erst nach zwei- oder mehrmaligem Betätigen des Betätigungsorgans (6) ein Umschalten aus der arretierbaren Schaltstellung ermöglicht ist.

8. Elektrischer Schalter nach einem der Ansprüche 1 bis 7, **dadurch gekennzeichnet, dass** der Schalter (1) einen Widerstand (25) in der Art eines Shunts zur Strommessung aufweist, und dass vorzugsweise der Widerstand (25) mäanderartig in einen Anschluss (24) des Schalters (1) integriert ist.

9. Elektrischer Schalter nach einem der Ansprüche 1 bis 8, **dadurch gekennzeichnet, dass** der Schalter (1) mit einer Beleuchtung versehen ist.

## Claims

1. An electrical switch having a contact system (5) as well as a moving actuating member (6) for switching over the contact system (5) between two switching positions, wherein the actuating member (6) is operatively connected with a guide cam (13) in the manner of a switching crossing and a catch means (14) can be brought into engagement with the guide cam (13), in such a manner that by the interaction of the catch means (14) and the guide cam (13) the actuating member (6) can be locked in at least one of the switching positions, and wherein a movement means (15) is provided, in such a manner that the contact system (5) can be switched from the one lockable switching position to the other switching position, **characterized in that** the catch means (14) can be moved by means of the movement means (15) in and/or out of engagement with the guide cam (13), in such a manner that the actuating member (6) located in the locked switching position is unlocked.

2. An electrical switch according to Claim 1, **characterized in that** the switch (1) has a housing (2), that preferably the contact system (5) is located in the housing (2), that further preferably the actuating member (6) protrudes from the housing (2), that still further preferably electrical connections (24, 24') for the supply of the electrical voltage for the switch (1) protrude from the housing (2), and that once again further preferably the movement means (15) is arranged in the housing (2).

3. An electrical switch according to Claim 1 or 2, **characterized in that** the movement means (15) consists of a controllable actuator, in such a manner that the catch means (14) is moved upon control of the actuator, and that preferably the actuator is an electromagnet (15) having a coil (16).

4. An electrical switch according to Claim 1, 2, or 3, **characterized in that** the catch means (14) consists of a pin, wherein in particular the pin (14) is hinged on the armature (17) of the electromagnet (15) located in the coil (16), that preferably the guide cam (13) is arranged movable in the transverse direction (18) to the actuating direction (19), as well as firmly in the actuation direction (19) of the actuating member (6) on the actuating member (6), and that further preferably the pin (14) is designed from wire in the manner of an L-shaped bracket.

5. An electrical switch according to one of Claims 1 to 4, **characterized in that** the switch (1) has a programmable electronics assembly (31), which in particular comprises a timer, for the controlled unlocking of the actuating member (6) from the lockable switching position, and that preferably the electronics assembly (31) is arranged on a printed circuit board (20) located in the housing (2).

6. An electrical switch according to one of Claims 1 to 5, **characterized in that** the switch (1) has an additional auxiliary contact (29), wherein the auxiliary contact (29) detects the actuation of the actuating member (6), particularly into the locked switching position, that preferably the guide cam (13) is designed in such a manner that by means of the actuating member (6) only a switching over into the lockable switching position and not a switching over into the other switching position is enabled, and that further preferably the unlocking of the switch (1) from the lockable switching position is initiated by means of an auxiliary contact (22).

7. An electrical switch according to one of Claims 1 to 6, **characterized in that** the guide cam (13) has a second catch position, such that a switching over from the lockable switching position is only enabled after actuating the actuating member (6) twice or several times.

8. An electrical switch according to one of Claims 1 to 7, **characterized in that** the switch (1) has a resistor (25) in the manner of a shunt for the current measurement, and that preferably the resistor (25) is integrated meander-like into a connection (24) of the switch (1).

9. An electrical switch according to one of Claims 1 to 8, **characterized in that** the switch (1) is provided with an illumination.

## Revendications

1. Interrupteur électrique avec un système de contact (5) ainsi qu'avec un organe d'actionnement mobile (6) pour la commutation du système de contact (5) entre deux positions de commutation, l'organe d'actionnement (6) étant en liaison fonctionnelle avec une courbe de guidage (13) sous la forme d'un coeur de commutation, et un moyen d'encliquetage (14) pouvant être emboîté avec la courbe de guidage (13), de façon à ce que l'interaction du moyen d'encliquetage (14) et de la courbe de guidage (13) permet de bloquer l'organe d'actionnement (6) dans au moins une des positions de commutation, et un moyen de déplacement (15) étant prévu, de façon à ce que le système de contact (5) puisse être commuté d'une position de commutation pouvant être bloquée vers l'autre position de commutation, **caractérisé en ce que** le moyen d'encliquetage (14) est mobile, grâce au moyen de déplacement (15) en emboîtement et/ou hors emboîtement avec la courbe de guidage (13), de façon à ce que l'organe d'actionnement (6) se trouvant dans la position de commutation bloquée soit déverrouillé.

2. Interrupteur électrique selon la revendication 1, **caractérisé en ce que** l'interrupteur (1) comprend un boîtier (2), **en ce que**, de préférence, le système de contact (5) se trouve dans le boîtier (2), **en ce que**, en outre, de préférence, l'organe d'actionnement (6) dépasse du boîtier (2), **en ce que**, de préférence des connecteurs électriques (24, 24') pour l'application d'une tension électrique à l'interrupteur (1) dépassent du boîtier (2) et **en ce que**, de préférence, le moyen de déplacement (15) est disposé dans le boîtier (2).

3. Interrupteur électrique selon la revendication 1 ou 2, **caractérisé en ce que** le moyen de déplacement (15) est constitué d'un actionneur contrôlable de façon à ce que le moyen d'encliquetage (14) soit déplacé lors de la commande de l'actionneur et à ce que l'actionneur soit de préférence un électro-aimant (15) comprenant une bobine (16).

4. Interrupteur électrique selon la revendication 1, 2 ou 3, **caractérisé en ce que** le moyen d'encliquetage (14) est constitué d'une tige, plus particulièrement la tige (14) étant articulée au niveau du dispositif d'ancrage (17) de l'électro-aimant (15) se trouvant dans la bobine (16), **en ce que** de préférence la courbe de guidage (13) est disposée de manière mobile dans la direction transversale (18) à la direction d'actionnement (19) ainsi que de manière fixe dans la direction d'actionnement (19) de l'organe d'actionnement (6) sur l'organe d'actionnement (6) et **en ce que**, de préférence, la tige (14) est constituée d'un fil sous la forme d'un étrier en forme de L.

5. Interrupteur selon l'une des revendications 1 à 4, **caractérisé en ce que** l'interrupteur (1) comprend une électronique programmable (31), qui comprend plus particulièrement un timer, pour le déverrouillage contrôlé de l'organe d'actionnement (6) de la position de commutation pouvant être bloquée et **en ce que** de préférence l'électronique (31) est disposé sur un circuit imprimé (20) se trouvant dans le boîtier (2).

6. Interrupteur selon l'une des revendications 1 à 5, **caractérisé en ce que** l'interrupteur (1) comprend un contact auxiliaire supplémentaire (29), le contact auxiliaire (29) détectant l'actionnement de l'organe d'actionnement (6), plus particulièrement vers la position de commutation bloquée, **en ce que** de préférence la courbe de guidage (13) est conçue de façon à ce que l'organe d'actionnement (6) permette une commutation uniquement vers la position de commutation bloquée et ne permette pas une commutation vers l'autre position de commutation et **en ce que** de préférence le déverrouillage de l'interrupteur (1) à partir de la position de commutation pouvant être bloquée est effectué par l'intermédiaire d'un contact auxiliaire (22).

7. Interrupteur selon l'une des revendications 1 à 6, **caractérisé en ce que** la courbe de guidage (13) comprend une deuxième position d'encliquetage de façon à ce qu'une commutation à partir de la position de commutation pouvant être bloquée ne soit possible qu'après un actionnement double ou multiple de l'organe d'actionnement (6).

8. Interrupteur selon l'une des revendications 1 à 7, **caractérisé en ce que** l'interrupteur (1) comprend une résistance (25) sous la forme d'un court-circuit pour la mesure du courant et **en ce que** de préférence la résistance (25) est intégrée en zigzag dans un connecteur (24) de l'interrupteur (1).

9. Interrupteur selon l'une des revendications 1 à 8, **caractérisé en ce que** l'interrupteur (1) est muni d'un éclairage.
